# EUROPÄISCHE PATENTSCHRIFT

(11) **EP 1 396 320 B1**
(45) Veröffentlichungstag und Bekanntmachung des Hinweises auf die Patenterteilung: **05.03.2008**
(21) Anmeldenummer: 03019894.9
(22) Anmeldetag: 02.09.2003
(51) Int. Cl.: B28B 1/08, B28B 1/29

(54) **Pflug zur schalungsfreien Herstellung der Profilierung einer Vorsatzschale aus haufwerksporigem Beton auf einer Stahlbetontragplatte**
Plough for the profiling of a crude porous concrete facing layer on a steel reinforced backing layer
Charrue destinée à profiler une couche de béton poreux sur une couche de béton renforcé

(30) Priorität: 09.09.2002 DE 10241844
(43) Veröffentlichungstag der Anmeldung: 10.03.2004
(73) Patentinhaber: ED. ZÜBLIN AG, 70567 Stuttgart (DE)
(72) Erfinder: Kübelbäck, Dieter, 48249 Dülmen (DE)

(56) Entgegenhaltungen:
- EP-A- 0 265 961
- DE-A1- 2 108 369
- DE-A1- 3 807 263
- DE-A1- 4 314 598

## Beschreibung

### Technisches Gebiet

Die Erfindung betrifft eine Vorrichtung zur schalungsfreien horizontalen Herstellung einer profilierten Vorsatzschale aus haufwerksporigem Beton auf einer Stahlbetontragplatte. Solchermaßen ausgestattete Tragplatten werden z.B. für Lärmschutzwände verwendet.

### Stand der Technik

Aus der DE 38 07 263 C2 ist es bekannt, eine profilierte Vorsatzschale aus haufwerksporigem Beton auf einer Stahlbetontragplatte dadurch herzustellen, daß der haufwerksporige Beton auf den noch nicht erstarrten Beton der Tragplatte flächig aufgebracht wird, danach eine Traverse mit in den haufwerksporigen Beton eingreifenden Formstücken längs der Schalung der Tragplatte verfahren wird, und dadurch der haufwerksporige Beton profiliert wird.

In dieser Schrift ist auch eine Vorrichtung angegeben, mit der die Profilierung erreicht wird. Diese Vorrichtung besteht aus einer Traverse, die die Schalung der Tragplatte überspannt und sich über Räder oder Kufen auf Schienen auf oder neben der Schalung abstützt. Die Traverse besitzt unten zur Tragplatte hin feste oder austauschbare Formstücke, die der gewünschten Profilierung entsprechend ausgebildet sind. Vor den Formstücken weist die Vorrichtung zusätzlich ein um fünf bis 20 Grad nach oben geneigtes Leitblech auf, welches die Zuführung des haufwerksporigen Betons zu den Ausformungen unterstützt und die zugeführte Materialmenge dosiert. Die Neigung der Formstücke sowie deren konische Ausführung bewirken ein Komprimieren des Materials und unterstützen die Verdichtung. Die Vorrichtung weist weiterhin einen Rüttler auf der Traverse auf, mit dem die Vorrichtung in Schwingung versetzt wird, um den haufwerksporigen Beton zu verdichten.

Die in der DE 38 07 263 C2 beschriebene Vorrichtung ist in den meisten Fällen in der Lage, Vorsatzschalen aus haufwerksporigem Beton in guter Qualität auf einer Stahlbetontragplatte herzustellen. Da der haufwerksporige Beton jedoch in seiner mechanischen Beschaffenheit aufgrund der unterschiedlichen Qualitäten der darin enthaltenen Materialien variiert, kann es vorkommen, das hin und wieder Vorsatzschalen hergestellt werden, die eine zu geringe Haftung zur Tragplatte aufweisen, oder deren haufwerksporiger Beton nur schlecht verdichtet ist, oder die quer zur Profilierung wellenförmige Störungen aufweisen. Außerdem kann es geschehen, daß zeitweise der Übergang der Rüttelenergie von der Profilierungsform in den haufwerksporigen Beton oder die Weiterleitung innerhalb desselben ungenügend ist.

Eine Erhöhung der Masse der Traverse mit den daran befindlichen Vorrichtungen oder eine bloße Erhöhung der Rüttelenergie brachte nicht den gewünschten Erfolg, sondern führte aufgrund des ständig einwirkenden höheren Gewichts oder der verstärkten Schwingungen zu einem frühzeitigen Verschleiß der Gesamteinrichtung, der dann nur durch deutlich massivere Ausführung aller Teile verhindert werden konnte

Aus der EP 0 265 961 A1 ist eine Profilziehvorrichtung, insbesondere für Zier- und Stuckleisten, bekannt, bei der Gips oder eine andere geeignete Mörtelmischung direkt auf einen Arbeitstisch oder auf einen Kern aufgebracht wird. Die Profilziehvorrichtung wird durch Zahntreibräder, die in eine unterhalb einer Führungsschiene befindliche Zahnleiste eingreifen, vorwärtsbewegt.

Optional ziehen federbeaufschlagte Spannrollen das Portal gegen den Arbeitstisch.

### Aufgabe der Erfindung

Um von der Beschaffenheit des haufwerksporigen Betons unabhängiger zu werden und die Ausbeute an fehlerfreien Vorsatzschalen aus haufwerksporigem Beton weiter zu steigern, bestand daher die Aufgabe, eine Vorrichtung der oben genannten Art anzugeben, die die beschriebenen Nachteile nicht mehr oder deutlich weniger aufweist.

### Darstellung der Erfindung

Die Aufgabe wird durch die im Kennzeichen des Anspruchs 1 angegebenen Merkmale gelöst.

Hierzu wird eine Kombination mehrerer Merkmale eingesetzt.
1.) Die Traverse bewegt sich auf Zahnrädern, die auf einer Zahnstange laufen. Dies verhindert einen Schlupf der Räder, so daß die Traverse mit gleichmäßiger Geschwindigkeit auch bei wechselndem Widerstand voranschreitet.
2.) Konterrollen oder, weniger bevorzugt, Konterkufen unter einer Führungsschiene verhindern ein Abheben der Zahnräder von der Zahnstange und somit auch das Auftreten quer zur Profilierung verlaufender Wellen.
3.) Die Konterrollen/Konterkufen sind gehaltert von Elementen, die plötzlich einwirkende Stöße des zu verdichtenden Betons abmildern und dadurch die Lebensdauer der Apparatur verlängern. Bei diesen Elementen handelt es sich bevorzugt um schräg stehende Beine. Die Nachgiebigkeit beträgt maximal mehrere Millimeter.

In einer bevorzugten Ausgestaltung trägt die Traverse mehrere Rüttelmotoren, die unabhängig voneinander angesteuert werden können, so daß je nach der benötigten Rüttelenergie Rüttelmotoren hinzu- oder abgeschaltet beziehungsweise die Rüttelenergie der jeweiligen Rüttler herunter- oder heraufgeregelt werden kann.

Weiterhin weist in einer bevorzugten Ausführung die Profilierungsform eine Länge von 20 bis 60 Zentimetern, bevorzugt etwa 40 Zentimetern, auf, bei einer Aufwärtsneigung in Fahrtrichtung von ungefähr zwei bis vier Grad, bevorzugt etwa drei Grad. Durch diese Ausgestaltung wird der Beton zum Ende der Profilierungsform zusätzlich verdichtet.

Die Figuren zeigen schematisch ein Ausführungsbeispiel einer erfindungsgemäßen Vorrichtung.

Fig.1 zeigt diese Vorrichtung im Querschnitt von vorne. An der Unterseite der Traverse befindet sich eine Profilierungsform. Von einer Seite der Traverse zur anderen erstreckt sich eine Achse, an deren Enden sich als Antriebsräder Zahnräder befinden, die auf einer Zahnstange entlanglaufen. Die Zahnstange liegt auf der Kante eine U-Profils auf. An der nach innen gewandten senkrechten Seite dieses U-Profils sind zwei Winkel angebracht, die als Führung von Konterrollen dienen. Diese Konterrollen sind über geringfügig elastische Streben mit der Traverse verbunden und verhindern ein völliges Abheben der Zahnräder von der Zahnstange, wobei aber die elastischen Streben ein geringfügiges Nachgeben der Traverse mit der daran befestigten Profilierungsform nach oben erlauben, so daß auftretende Kräftespitzen abgefedert werden. Die Konterrollen sind hier auch gleichzeitig die Laufräder und stützen sich hierzu auf den unteren Winkeln ab.

Auf beiden Seiten der Traverse erkennt man weiterhin je einen schwingungsarm, zum Beispiel auf Gummi, gelagerten Antriebsmotor, der über ein Zahnrad und eine Kette ein Zahnrad auf der durchgehenden Achse bewegt, und damit gleichdrehend das Vortriebszahnrad auf der Zahnstange dreht, wodurch dieses auf der Zahnstange entlangläuft.

Außerdem erkennt man auf der Oberseite der Traverse Rüttelmotoren, die die Traverse und damit auch die darunter befindliche Profilierungsform in Schwingung versetzen und der Verdichtung des haufwerksporigen Betons dienen.

Fig. 2 zeigt einen vergrößerten Ausschnitt der rechten Seite von Fig.1.

Fig. 3 zeigt die Vorrichtung von der Seite. Oben auf der Traverse sitzt auf Gummilagern ein Antriebsmotor, der seine Kraft über eine Kette auf ein Zahnrad überträgt, welches auf einer durchgehenden Achse sitzt, an deren Enden die Vortriebszahnräder sitzen, die auf einer Zahnstange entlanglaufen (nicht dargestellt). Der Antriebsmotor verdeckt die dahinterliegenden Rüttelmotoren. An der Unterseite der Traverse befindet sich die Profilierungsform, die in Laufrichtung der Traverse leicht aufwärts geneigt ist, so daß der an ihrem Ende austretende haufwerksporige Beton verdichtet ist. Die Konterrollen laufen zwischen Winkeln als Führungsschienen.

### Legende

- 1: Traverse
- 2: Vortriebszahnrad
- 3: Achse
- 4: Antriebsmotor
- 5: Zahnstange
- 6: Laufrad und gleichzeitig Konterrolle
- 7: Winkeleisen als obere Begrenzung
- 8: Winkeleisen als untere Begrenzung (Lauffläche)
- 9: Strebe
- 10: Profilierungsform
- 11: Gummilager
- 12: Rüttler
- 13: Kette
- 14: U-Profil
- 15: Zahnrad auf Achse
- 16: Zahnrad an Antriebsmotor

## Patentansprüche

1. Vorrichtung zur schalungsfreien Herstellung der Profilierung einer Vorsatzschale aus haufwerksporigem Beton auf einer Stahlbetontragplatte, die aus einer in Fahrtrichtung leicht aufwärts geneigten Profilierungsform (10) besteht, die an einer Traverse (1) befestigt ist, die die Stahlbetontragplatte überspannt und zu beiden Seiten derselben auf Rädern (2, 6) abgestützt ist und die durch den noch nicht erhärteten haufwerksporigen Beton, der sich auf der Stahlbetontragplatte befindet, vorwärts bewegt wird und dabei diesem Beton unter gleichzeitigem Einbringen von Rüttelenergie ein Profil aufprägt, wobei die formgebende Öffnung der Profilierungsform (10) sich von vorne nach hinten in ihrem Querschnitt verengt und damit zusätzlich verdichtend wirkt,
**dadurch gekennzeichnet, daß** es sich bei mindestens zwei der Räder (2) um Zahnräder (2) handelt, die auf je einer Zahnstange (5) zu beiden Seiten der Stahlbetontragplatte laufen, und von einem oder mehreren Antriebsmotoren (4) direkt oder indirekt angetrieben werden und
daß über schräg von der Traverse abstehende Beine (9) Konterrollen (6) oder Konterkufen zu beiden Seiten der Traverse (1) angebracht sind, die unter einer Schiene (7) verlaufen und ein Abheben der Zahnräder von der Zahnstange verhindern,
und daß die schräg von der Traverse abstehenden Beine (9) geringfügig federnd wirken und dabei maximal ungefähr 10 mm nachgeben.

2. Vorrichtung nach Anspruch 1,
**dadurch gekennzeichnet, daß** der Antriebsmotor (4) seine Kraft über eine Kette (13) auf ein Zahnrad (15) auf einer Achse (3) überträgt, an deren Enden die auf den Zahnstangen (5) entlanglaufenden Vortriebszahnräder (2) sitzen.

3. Vorrichtung nach mindestens einem der Ansprüche 1 und 2,
**dadurch gekennzeichnet, daß** an der Traverse (1) mindestens zwei Rüttler (12) befestigt sind, die unabhängig voneinander in Intensität und/oder Frequenz angesteuert werden können.

4. Vorrichtung nach mindestens einem der Ansprüche 1 bis 3,
**dadurch gekennzeichnet, daß** die Profilierungsform (10) in Fahrtrichtung um einen Winkel von etwa zwei bis vier Grad aufwärts gerichtet ist.

5. Vorrichtung nach Anspruch 4,
**dadurch gekennzeichnet, daß** die Profilierungsform (10) eine Länge von etwa 20 bis 60 Zentimetern aufweist.

6. Vorrichtung nach mindestens einem der Ansprüche 1 bis 5,
**dadurch gekennzeichnet, daß** die Vorrichtung vier Konterrollen (6) aufweist, je zwei auf jeder Seite der Traverse, die zwischen zwei Winkeln (7, 8) geführt sind und die Konterrollen (6) gleichzeitig als Laufrollen dienen.

## Claims

1. An arrangement for the formwork-free profiling of a crude porous concrete facing layer on a steel reinforced concrete backing layer consisting of a slightly upwardly inclined profiling piece (10) which is fixed to a transverse element (1) which spans the steel reinforced concrete backing layer and is supported on both sides thereof on wheels (2, 6), and which is moved forward through the not yet hardened crude porous concrete located on the steel reinforced concrete backing layer and thereby impressing a profile on this concrete while simultaneously feeding in vibration energy, wherein the shape-giving opening of the profiling piece (10) narrows down in cross-section from the front towards the back and thus additionally has a compacting effect,
**characterized in that** at least two of the wheels are toothed wheels (2) which each run on a toothed rack (5) on both sides of the steel reinforced concrete backing layer and which are directly or indirectly driven by one or several driving motors (4)
and
that counterrollers (6) or counterrunners, which extend below a rail (7) and prevent lifting off of the toothed wheels from the toothed rack, are arranged on both sides of the transverse element (1) by way of legs (9) projecting obliquely from the transverse element,
and that the legs (9) which project obliquely from the transverse element have a slightly springy effect and thereby deflect by approximately 10 mm as a maximum.

2. An arrangement according to claim 1,
**characterized in that** the driving motor (4) transmits its power via a chain (13) onto a toothed wheel (15) on an axis (3) at the ends of which are seated the toothed propelling wheels (2) which run on the toothed racks (5).

3. An arrangement according to at least one of claims 1 and 2,
**characterized in that** fixed to the transverse element (1) are at least two vibrators (12) which can be controlled in intensity and/or frequency independent of each other.

4. An arrangement according to at least one of claims 1 to 3,
**characterized in that** in the direction of travel the profiling piece (10) is directed upwards by an angle of approximately two to four degrees.

5. An arrangement according to claim 4,
**characterized in that** the profiling piece (10) has a length of approximately 20 to 60 centimetres.

6. An arrangement according to at least one of claims 1 to 5,
**characterized in that** the arrangement comprises four counterrollers (6), two on each side of the transverse element, which are guided between two angle brackets (7,8), and the counterrollers (6) simultaneously serve as track rollers.

## Revendications

1. Dispositif pour profiler sans coffrage une couche additionnelle en béton à porosité des minerais abattus sur une plaque d'appui en béton armé, qui se compose d'un moule de profilage (10) à légère inclinaison ascendante dans le sens de la marche, qui est fixé sur une traverse (1), qui est superposée à la plaque d'appui en béton armé et appuyée ses deux côtés sur des roues (2, 6) et qui est déplacée vers l'avant par le béton à porosité des minerais abattus non encore durci, qui se trouve sur la plaque d'appui en béton armé et qui, ce faisant, empreint un profil à ce béton tout en introduisant une énergie par secousses, cependant l'orifice moulant du moule de profilage (10) se rétrécit dans sa section de l'avant vers l'arrière et produit donc un effet de compression supplémentaire,
**caractérisé en ce qu'**il s'agit pour au moins deux des roues (2) de pignons (2) qui tournent sur une crémaillère respective (5) vers les deux côtés de la plaque d'appui en béton, et qui sont directement ou indirectement entraînés par un ou plusieurs moteurs d'entraînement (4) et
en ce qui sont disposés au moyen de jambes s'éloignant en biais de la traverse (9) contre-galets (6) ou contre-patins vers les deux côtés de la traverse (1), qui passent sous un rail (7) et empêchent un soulèvement des pignons de la crémaillère,
et **en ce que** les jambes s'éloignant en biais de la traverse (9) ont un léger effet de ressort et peuvent se dérober de 10 mm au maximum.

2. Dispositif selon la revendication 1,
**caractérisé en ce que** le moteur d'entraînement (4) transmet sa force via une chaîne (13) à un pignon (15) sur un axe (3), aux extrémités duquel se trouvent les pignons de traction (2) qui se déplacent le long des crémaillères (5).

3. Dispositif selon au moins une des revendications 1 et 2,
**caractérisé en ce que** sur la traverse (1) sont fixés au moins deux vibrateurs (12) qui peuvent être pilotés indépendamment l'un de l'autre en intensité et/ou en fréquence.

4. Dispositif selon au moins une des revendications 1 à 3,
**caractérisé en ce que** le moule de profilage (10) est orienté dans le sens ascendant d'un angle d'environ deux à quatres degrés.

5. Dispositif selon la revendication 4,
**caractérisé en ce que** le moule de profilage (10) présente une longueur d'environ 20 à 60 centimètres.

6. Dispositif selon au moins une des revendications 1 à 5,
**caractérisé en ce que** le dispositif présente quatre contre-galets (6), deux de chaque côté de la traverse, qui sont guidés entre deux équerres (7, 8) et les contres-galets (6) servent en même temps de galets de roulement.
